# EUROPÄISCHE PATENTSCHRIFT

(11) **EP 4 448 894 B1**
(45) Veröffentlichungstag und Bekanntmachung des Hinweises auf die Patenterteilung: **05.11.2025**
(21) Anmeldenummer: 22822442.4
(22) Anmeldetag: 25.11.2022
(51) Int. Cl.: E04H 1/12, A47K 11/02, E03D 7/00, B32B 27/18

(54) **SANITÄRKABINE, INSBESONDERE TOILETTENKABINE**
SANITARY CUBICLE, IN PARTICULAR A TOILET CUBICLE
CABINE SANITAIRE, EN PARTICULIER CABINE DE TOILETTES

(30) Priorität: 17.12.2021 DE 102021133721
(43) Veröffentlichungstag der Anmeldung: 23.10.2024
(73) Patentinhaber: TOI TOI & DIXI Group GmbH, 40880 Ratingen (DE)
(72) Erfinder: WIRTZ, Holger Martin, 41468 Neuss (DE); DIWISCH, Stephan, 36251 Bad Hersfeld (DE); WORIESCHECK, Tim, 26160 Bad Zwischenahn (DE)
(74) Vertreter: Andrejewski - Honke Patent- und Rechtsanwälte Partnerschaft mbB
(86) Internationale Anmeldenummer: PCT/EP2022/083321
(87) Internationale Veröffentlichungsnummer: WO 2023/110368

(56) Entgegenhaltungen:
- EP-B1- 2 322 066
- WO-A1-2014/108628
- CN-A- 110 863 550
- DE-B4- 102005 015 924
- GB-A- 2 595 354
- IT-A1- FI20 090 222

## Beschreibung

Die Erfindung betrifft eine Sanitärkabine, insbesondere Toilettenkabine, mit zumindest einem Bodenteil, zumindest einem Deckenteil und einer Mehrzahl von Seitenwandteilen, wobei fernerhin zumindest eine Sanitäreinrichtung und zumindest ein Tank für Abwasser und/oder Fäkalien vorgesehen ist. Darüber hinaus betrifft die Erfindung ein Verfahren zur Herstellung einer solchen Sanitärkabine. - Empfohlenermaßen handelt es sich bei der erfindungsgemäßen Sanitärkabine um eine mobile bzw. transportable Sanitärkabine. Solche mobilen Sanitärkabinen können insbesondere auf Transportfahrzeugen transportiert werden. Sie sind besonders flexibel an Orten einsetzbar, an denen keine fest installierten Sanitäranlagen vorhanden sind. Die mobilen Sanitärkabinen werden daher in der Regel für bestimmte Zeiträume beispielsweise auf Baustellen oder bei Veranstaltungen wie Märkten, Messen, Festivals und dergleichen aufgestellt. Die mobilen bzw. transportablen Sanitärkabinen werden anschließend wieder abtransportiert und gereinigt.

Sanitärkabinen der vorstehend beschriebenen Art sind aus der Praxis in unterschiedlichen Ausführungsformen grundsätzlich bekannt. WO 2014/108628 A1 zeigt eine Sanitärkabine.

Die aus der Praxis bekannten Sanitärkabinen weisen zumindest eine Sanitäreinrichtung, beispielsweise ein WC-Becken, auf. Es ist weiterhin grundsätzlich bekannt, in den Sanitärkabinen zusätzliche, der Hygiene des Benutzers dienende Einrichtungen vorzusehen. Dazu zählen etwa weitere Sanitäreinrichtungen wie Handwaschbecken oder Hygienefunktionseinrichtungen wie Seifenspender. Derartige Sanitärkabinen haben sich hinsichtlich ihrer Kompaktheit und flexiblen Einsetzbarkeit und auch im Hinblick auf die der Hygiene des Benutzers dienenden Maßnahmen und Einrichtungen grundsätzlich bewährt. Allerdings hat sich bei den aus der Praxis bekannten Sanitärkabinen gezeigt, dass sich auf den Oberflächen der Baukomponenten der Sanitärkabine mit der Zeit

Mikroben, beispielsweise Bakterien, ansammeln können. Auch wenn viele der bekannten Sanitärkabinen über Einrichtungen verfügen, die der Hygiene des Benutzers dienen, ist die Ansammlung von Mikroben auf den Oberflächen der Baukomponenten der Sanitärkabinen nichtsdestoweniger unerwünscht. Dies gilt auch insbesondere für Sanitärkabinen, die keine zusätzlichen Einrichtungen wie Handwaschbecken, Seifenspender und dergleichen aufweisen. Aus der Praxis ist es außerdem bekannt, dass die am Einsatzort aufgestellten Sanitärkabinen in gewissen Zeitabständen gereinigt werden, wobei die Baukomponenten der Sanitärkabine bzw. deren Oberflächen in der Regel desinfiziert werden. Dies ist zeit- und kostenaufwendig. Außerdem ist es wünschenswert, auch in dem Zeitraum zwischen den Reinigungsvorgängen eine zumindest weitgehende Mikrobenfreiheit der Sanitärkabinen sicherzustellen. - Hier setzt die Erfindung ein.

Der Erfindung liegt demgegenüber das technische Problem zugrunde, eine Sanitärkabine, insbesondere eine Toilettenkabine, der eingangs genannten Art anzugeben, bei der die vorstehend beschriebenen Nachteile effektiv und funktionssicher vermieden werden können und bei der insbesondere die Ansammlung von Mikroben auf Baukomponenten der Sanitärkabine zumindest reduziert werden kann und vorzugsweise weitgehend vermieden werden kann. Darüber hinaus liegt der Erfindung das technische Problem zugrunde, ein Verfahren zur Herstellung einer solchen Sanitärkabine anzugeben.

Zur Lösung des technischen Problems lehrt die Erfindung eine Sanitärkabine mit den Merkmalen des Anspruchs 1.

Mit dem Ausdruck Baukomponente der Sanitärkabine ist im Rahmen der Erfindung insbesondere ein Bauteil bzw. eine Komponente der aus einer Mehrzahl von Bauteilen bzw. Komponenten aufgebauten Sanitärkabine gemeint. Baukomponenten der Sanitärkabine sind beispielsweise das Bodenteil, das Deckenteil, die einzelnen Seitenwandteile, die zumindest eine Sanitäreinrichtung bzw. einzelne Teile dieser Sanitäreinrichtung oder der Tank für Abwasser und/oder Fäkalien. Weitere Baukomponenten der Sanitärkabine können beispielsweise Stützpfosten bzw. Eckpfosten, Hygienefunktionseinrichtungen, eine Kabinentür, ein Türgriff oder eine Verriegelungseinrichtung sein. - Diese Baukomponenten werden weiter unten noch näher erläutert. Oberflächenbereich einer Baukomponente meint im Rahmen der Erfindung insbesondere einen sich von einer Baukomponentenoberfläche bis zu einer gewissen Tiefe in die Baukomponente hinein erstreckenden Bereich. Mit den Oberflächen der Baukomponenten kann der Benutzer der Sanitärkabine etwa beim Betreten und Verlassen und beim Gebrauch der Sanitärkabine in Kontakt kommen. Es liegt im Rahmen der Erfindung, dass der aus einem zumindest ein antimikrobielles Additiv enthaltenden Werkstoff gefertigte Oberflächenbereich der mit antimikrobiellen Eigenschaften ausgestatteten Baukomponente eine Dicke von mindestens 0,5 mm, vorzugsweise von mindestens 0,8 mm, bevorzugt von mindestens 1 mm und besonders bevorzugt von mindestens 2 mm aufweist. Erfindungsgemäß ist die gesamte mit antimikrobiellen Eigenschaften ausgestattete Baukomponente bzw. im Wesentlichen die gesamte Baukomponente aus einem zumindest ein antimikrobielles Additiv enthaltenden Werkstoff gefertigt.

Es wurde bereits eingangs darauf hingewiesen, dass die erfindungsgemäße Sanitärkabine nach bevorzugter Ausführungsform eine mobile bzw. transportable Sanitärkabine, insbesondere eine mobile bzw. transportable Toilettenkabine, ist. Somit ist die erfindungsgemäße Sanitärkabine zweckmäßigerweise relativ kompakt ausgebildet und es liegt in diesem Zusammenhang im Rahmen der Erfindung, dass das Volumen des Innenraums der Sanitärkabine lediglich 1 bis 4 m³, bevorzugt 1,25 bis 3,5 m³ und besonders bevorzugt 1,25 bis 3 m³ beträgt.

Mit dem Ausdruck antimikrobielles Additiv ist im Rahmen der Erfindung insbesondere ein Additiv gemeint, das in der Lage ist, auf der Oberfläche der Baukomponente vorhandene Mikroben, beispielsweise Bakterien, zu vernichten und/oder ihre Vermehrungsfähigkeit zu reduzieren. Erfindungsgemäß ist das antimikrobielle Additiv ein antimikrobiell wirkende Metallionen enthaltendes bzw. freisetzendes Additiv. Vorzugsweise ist das antimikrobielle Additiv ein Silberionen und/oder Zinkionen und/oder Kupferionen enthaltendes bzw. freisetzendes Additiv. Es ist möglich, dass das antimikrobielle Additiv ein Silbersalz und/oder ein Zinksalz und/oder ein Kupfersalz ist. Bevorzugt ist das antimikrobielle Additiv ein Silberphosphat und besonders bevorzugt ein Silberphosphatglas. Es liegt im Rahmen der Erfindung, dass das antimikrobiell wirkende Metallionen enthaltende bzw. freisetzende Additiv die Metallionen freisetzt und dass diese Metallionen an die Oberfläche der Baukomponente migrieren und dort antimikrobiell aktiv sind. Gemäß einer Ausführungsform der Erfindung ist das antimikrobiell wirkende Metallionen enthaltende bzw. freisetzende Additiv ein Zeolith.

Eine besonders bevorzugte Ausführungsform der erfindungsgemäßen Sanitärkabine ist dadurch gekennzeichnet, dass eine Mehrzahl von Stützpfosten bzw. Eckpfosten vorgesehen ist, wobei die Seitenwandteile der Sanitärkabine die Stützpfosten bzw. Eckpfosten miteinander verbinden und wobei vorzugsweise die zumindest eine mit antimikrobiellen Eigenschaften ausgestattete Baukomponente der Sanitärkabine zumindest ein Stützpfosten bzw. Eckpfosten ist. Es ist bevorzugt, dass die Sanitärkabine vier Stützpfosten bzw. vier Eckpfosten aufweist. Empfohlenermaßen besitzt die Sanitärkabine ein Deckenteil und vier als Eckpfosten ausgebildete Stützpfosten, wobei die Eckpfosten das Deckenteil mit dem Bodenteil verbinden. Gemäß einer bevorzugten Ausführungsform der Erfindung ist die zumindest eine mit antimikrobiellen Eigenschaften ausgestattete Baukomponente der Sanitärkabine zumindest ein Stützpfosten bzw. Eckpfosten und besonders bevorzugt sind alle Stützpfosten bzw. alle vier Eckpfosten der Sanitärkabine mit antimikrobiellen Eigenschaften ausgestattet. Es ist in diesem Zusammenhang weiter bevorzugt, dass zumindest einen Teil der Stützpfosten bzw. Eckpfosten, bevorzugt alle Stützpfosten bzw. Eckpfosten der Sanitärkabine bezüglich ihrer Längserstreckung einteilig ausgebildet sind und besonders bevorzugt als einteilige Kunststoffteile ausgebildet sind.

Es wurde bereits oben stehend erwähnt, dass vorzugsweise vier als Eckpfosten ausgebildete Stützpfosten vorgesehen sind, die das Deckenteil mit dem Bodenteil der Sanitärkabine verbinden. Es empfiehlt sich, dass zwischen einem Stützpfosten bzw. Eckpfosten und dem Deckenteil und/oder dem Bodenteil eine Nut-Feder-Verbindung vorgesehen ist. Bewährtermaßen weisen die Stützpfosten bzw. Eckpfosten an ihren Enden dazu jeweils ein Federelement auf, das mit einem komplementären Nutelement an dem Deckenteil bzw. an dem Bodenteil wechselwirkt, in dem es in dieses Nutelement eingreift. Nach einer besonders bevorzugten Ausführungsform weisen die für die Nut-Feder-Verbindung an den Stützpfosten bzw. Eckpfosten und an dem Deckenteil bzw. Bodenteil vorgesehenen Nut-Feder-Verbindungselemente jeweils miteinander fluchtende Bohrungen auf. Auf diese Weise kann der jeweilige Stützpfosten bzw. Eckpfosten mit dem Deckenteil bzw. mit dem Bodenteil mittels zumindest eines die miteinander fluchtenden Bohrungen durchgreifenden Verbindungselementes verbunden werden. Zweckmäßigerweise handelt es sich bei einem solchen Verbindungselement um einen Verbindungsbolzen oder eine Verbindungsschraube.

Eine empfohlene Ausführungsform der Erfindung ist dadurch gekennzeichnet, dass vier Stützpfosten bzw. Eckpfosten der Kabine an ihren beiden Enden jeweils zumindest ein Federelement bzw. ein Federelement aufweisen und dass das Deckenteil und/oder das Bodenteil jeweils vier Nutelemente für eine Wechselwirkung mit den zugeordneten vier Federelementen der Pfosten aufweist. Zweckmäßigerweise sind die genannten Bohrungen und das genannte die Bohrungen jeweils durchgreifende Verbindungselement an jeder Nut-Feder-Verbindung zwischen den Pfosten und dem Deckenteil bzw. Bodenteil vorgesehen. Gemäß einer besonders bevorzugten Ausgestaltung der erfindungsgemäßen Sanitärkabine durchgreift eine Verbindungsschraube als Verbindungselement die das Federelement und das Nutelement durchsetzende Bohrung und vorzugsweise wird dann von der Kabineninnenseite aus zumindest eine Mutter auf das Gewinde der Verbindungsschraube zwecks Fixierung der Nut-Feder-Verbindung aufgezogen.

Bewährtermaßen verbindet ein Seitenwandteil der Sanitärkabine zwei Stützpfosten bzw. Eckpfosten miteinander. Zur Herstellung dieser Verbindung sind vorzugsweise Nut-Feder-Verbindungen zwischen dem Seitenwandteil und den beiden Stützpfosten bzw. Eckpfosten eingerichtet. Dazu weist das Seitenwandteil zweckmäßigerweise an seinen den Stützpfosten bzw. Eckpfosten zugewandten Außenkanten jeweils zumindest ein Federelement auf, das in eine komplementäre Nut des Stützpfostens bzw. Eckpfostens eingreift. Das zumindest eine Federelement erstreckt sich dann zumindest über einen Großteil der vertikalen Länge des Seitenwandteils. Die dem Federelement zugeordnete komplementäre Nut in dem Stützpfosten bzw. Eckpfosten erstreckt sich dementsprechend vorzugsweise ebenfalls über zumindest einen Großteil der vertikalen Länge des Pfostens. Der Begriff vertikal bezieht sich insbesondere auf den vertikalen Aufstellzustand der erfindungsgemäßen Sanitärkabine, in dem das Bodenteil auf einem Aufstelluntergrund angeordnet ist. Zweckmäßigerweise sind bei einer bevorzugten Sanitärkabine mit vier Stützpfosten bzw. Eckpfosten bei drei dieser Pfosten jeweils zwei Pfosten über ein Seitenwandteil miteinander verbunden.

Es liegt im Übrigen im Rahmen der Erfindung, dass die erfindungsgemäße Sanitärkabine in der Draufsicht rechteckig bzw. quadratisch ausgebildet ist und zwar bevorzugt mit abgerundeten Ecken. Bei dieser bevorzugten Ausführungsform der erfindungsgemäßen Sanitärkabine mit abgerundeten Ecken sind zweckmäßigerweise die an diesen Ecken angeordneten Eckpfosten entsprechend an ihrer Außenseite abgerundet ausgebildet.

Es ist besonders bevorzugt, dass zumindest ein Teil der Baukomponenten der Sanitärkabine, insbesondere zumindest das Bodenteil und/oder das Deckenteil und/oder die Seitenwandteile und/oder die Stützpfosten bzw. Eckpfosten aus Kunststoff, vorzugsweise aus thermoplastischem Kunststoff bestehen bzw. im Wesentlichen bestehen. Bevorzugt handelt es sich bei dem thermoplastischen Kunststoff um Polyethylen. Es ist weiter bevorzugt, dass die zumindest eine Sanitäreinrichtung und/oder der zumindest eine Tank aus Kunststoff, vorzugsweise aus thermoplastischem Kunststoff besteht/bestehen bzw. im Wesentlichen besteht/bestehen. Bevorzugt handelt es sich bei dem thermoplastischen Kunststoff um Polyethylen. Dass eine Baukomponente der Sanitärkabine aus Kunststoff besteht bzw. im Wesentlichen besteht meint im Rahmen der Erfindung insbesondere, dass dem Kunststoff Additive bzw. Zuschläge zugesetzt sein können. Die Baukomponente besteht dann vorzugsweise zu mindestens 95 Gew.-%, bevorzugt zu mindestens 98 Gew.-% aus dem zumindest einen Kunststoff bzw. thermoplastischen Kunststoff. Es liegt im Rahmen der Erfindung, dass das Bodenteil und/oder das Deckenteil und/oder die Seitenwandteile und/oder der Tank und/oder die Stützpfosten bzw. Eckpfosten als einstückige Kunststoffteile ausgebildet sind.

Erfindungsgemäß ist der das zumindest eine antimikrobielle Additiv enthaltende Werkstoff der zumindest einen mit antimikrobiellen Eigenschaften ausgestatteten Baukomponente Polyethylen. Wenn erfindungsgemäß zumindest ein Oberflächenbereich der zumindest einen mit antimikrobiellen Eigenschaften ausgestatteten Baukomponente aus dem zumindest ein antimikrobielles Additiv enthaltenden Werkstoff gefertigt ist, dann ist zumindest dieser Oberflächenbereich bevorzugt aus einem zumindest ein antimikrobielles Additiv enthaltenden thermoplastischen Kunststoff, bevorzugt aus einem Polyolefin, besonders bevorzugt aus Polyethylen gefertigt. Ganz besonders bevorzugt ist die gesamte bzw. im Wesentlichen die gesamte zumindest eine mit antimikrobiellen Eigenschaften ausgestattete Baukomponente aus einem zumindest ein antimikrobielles Additiv enthaltenden thermoplastischen Kunststoff, bevorzugt aus einem Polyolefin, besonders bevorzugt aus Polyethylen gefertigt. Diese Ausführungsform hat sich im Rahmen der Erfindung besonders bewährt.

Erfindungsgemäß enthält der Werkstoff der gesamten zumindest einen antimikrobiell ausgestatteten Baukomponente 0,05 bis 2,5 Gew.-%, vorzugsweise 0,07 bis 2,0 Gew.-%, bevorzugt 0,1 bis 1,5 Gew.-%, besonders bevorzugt 0,12 bis 1,0 Gew.-%, ganz besonders bevorzugt 0,15 bis 0,6 Gew.-%, beispielsweise 0,2 bis 0,5 Gew.-% des zumindest einen antimikrobiellen Additivs.

Wenn lediglich ein Oberflächenbereich der Baukomponente aus dem zumindest ein antimikrobielles Additiv enthaltenden Werkstoff gefertigt ist, dann enthält der Werkstoff dieses Oberflächenbereiches das antimikrobielle Additiv in dem angegebenen Anteil. Wenn gemäß bevorzugter Ausführungsform der Erfindung die gesamte Baukomponente bzw. im Wesentlichen die gesamte Baukomponente aus dem zumindest ein antimikrobielles Additiv enthaltenen Werkstoff gefertigt ist, dann enthält der Werkstoff der gesamten Baukomponente bzw. im Wesentlichen der gesamten Baukomponente das zumindest eine antimikrobielle Additiv in dem vorstehend angegebenen Anteil. Zweckmäßigerweise ist der Werkstoff des Oberflächenbereiches der Baukomponente bzw. der gesamten Baukomponente, die mit antimikrobiellen Eigenschaften ausgestattet ist, ein Polyolefin, bevorzugt Polyethylen, dass das antimikrobielle Additiv in dem vorstehend angegebenen Anteil enthält. Es hat sich bewährt, dass die zumindest eine mit antimikrobiellen Eigenschaften ausgestattete Baukomponente bzw. die mit antimikrobiellen Eigenschaften ausgestatteten Baukomponenten der Sanitärkabine aus Polyethylen gefertigt sind, das 0,1 bis 1,5 Gew.-%, bevorzugt 0,12 bis 1,0 Gew.-%, besonders bevorzugt 0,15 bis 0,6 Gew.-%, ganz besonders bevorzugt 0,2 bis 0,5 Gew.-%, beispielsweise 0,4 Gew.-% bzw. etwa 0,4 Gew.-% des zumindest einen antimikrobiellen Additivs enthält. Bevorzugt besteht die zumindest eine mit antimikrobiellen Eigenschaften ausgestattete Baukomponente der Sanitärkabine aus zumindest einem Polyolefin, vorzugsweise aus Polyethylen, das das zumindest eine antimikrobielle Additiv in dem genannten Anteil enthält bzw. besteht im

Wesentlichen aus zumindest einem Polyolefin bzw. aus Polyethylen, das das zumindest eine antimikrobielle Additiv in dem genannten Anteil enthält.

Erfindungsgemäß ist die zumindest eine mit antimikrobiellen Eigenschaften ausgestattete Baukomponente der Sanitärkabine zumindest eine Sanitäreinrichtung in Form eines WC-Beckens und/oder eines Urinals und/oder eines Handwaschbeckens.

Es ist möglich, dass die zumindest eine mit antimikrobiellen Eigenschaften ausgestattete Baukomponente der Sanitärkabine ein an bzw. auf dem WC-Becken angeordneter WC-Sitz ist. Gemäß weiter bevorzugter Ausführungsform ist die zumindest eine mit antimikrobiellen Eigenschaften ausgestattete Baukomponente der Sanitärkabine ein WC-Deckel, der insbesondere das WC-Becken verschließt. Zweckmäßigerweise ist die gesamte Baukomponenteneinheit aus dem WC-Becken und/oder dem WC-Sitz und/oder dem WC-Deckel mit antimikrobiellen Eigenschaften ausgestattet. Es ist weiterhin bevorzugt, dass alle Sanitäreinrichtungen der Sanitärkabine, insbesondere das WC-Becken - bzw. die Baukomponenteneinheit aus WC-Becken und/oder WC-Sitz und/oder WC-Deckel - und/oder das Urinal und/oder das Handwaschbecken mit antimikrobiellen Eigenschaften ausgestattet sind. Dieser Ausführungsform der Erfindung, bei der die zumindest eine mit antimikrobiellen Eigenschaften ausgestattete Baukomponente der Sanitärkabine zumindest eine Sanitäreinrichtung ist, liegt die Erkenntnis zugrunde, dass derartige Baukomponenten, wie etwa das WC-Becken, der WC-Sitz und der WC-Deckel, sowie das Urinal mit Fäkalien in Kontakt kommen können, sodass die Ausstattung dieser Baukomponente mit antimikrobiellen Eigenschaften besonders bevorzugt ist, weil dadurch eine deutliche Reduzierung von Mikrobenansammlungen auf den Oberflächen dieser Baukomponenten erreicht wird. Auch an das gemäß bevorzugter Ausführungsform vorgesehene Handwaschbecken sind besondere Anforderungen im Hinblick auf die Hygiene gerichtet, sodass auch die Ausstattung des Handwaschbeckens mit antimikrobiellen Eigenschaften sehr bevorzugt ist und sich besonders bewährt hat.

Es empfiehlt sich, dass ein Seitenwandteil der Sanitärkabine von einer Kabinentür gebildet wird, wobei an der Kabinentür vorzugsweise zumindest ein Türgriff und/oder zumindest ein Verriegelungselement angeordnet ist und wobei bevorzugt die zumindest eine mit antimikrobiellen Eigenschaften ausgestattete Baukomponente der Sanitärkabine die Kabinentür und/oder der Türgriff und/oder das Verriegelungselement ist.

Bei einer bevorzugten Ausführungsform der erfindungsgemäßen Sanitärkabine mit vier Stützpfosten bzw. Eckpfosten handelt es sich empfohlenermaßen um eine vierseitige Kabine, bei der die vierte Seite so ausgestaltet ist, dass zwischen zwei Stützpfosten bzw. Eckpfosten die Kabinentür angeordnet ist, die zweckmäßigerweise an einem der beiden Pfosten angelenkt ist und bevorzugt über Scharniere angelenkt ist. An dem anderen der beiden Pfosten ist bevorzugt eine Anschlagleiste für die Kabinentür vorhanden und hier lässt sich empfohlenermaßen die Kabinentür über zumindest ein Verriegelungselement verschließen. Es hat sich im Übrigen bewährt, dass auch die Kabinentür aus Kunststoff, vorzugsweise aus thermoplastischem Kunststoff, bevorzugt aus Polyethylen, besteht bzw. im Wesentlichen besteht. Es empfiehlt sich, dass der zumindest eine Türgriff an der kabinenaußenseitigen Seite der Kabinentür angeordnet ist. Mittels des Türgriffes kann der Benutzer die Kabinentür öffnen. Das zumindest eine Verriegelungselement ist empfohlenermaßen an der kabineninnenseitigen Seite der Kabinentür angeordnet, die dem Kabineninnenraum zugewandt ist. Mittels des Verriegelungselementes kann der Benutzer die Kabinentür verriegeln. Bei dem Verriegelungselement kann es sich beispielsweise um einen Drehriegel handeln. Es hat sich bewährt, dass das gesamte Baukomponentenaggregat aus der Kabinentür und/oder dem Türgriff und/oder dem Verriegelungselement mit antimikrobiellen Eigenschaften ausgestattet ist. Dieser Ausführungsform liegt die Erkenntnis zugrunde, dass der Benutzer mit diesen Baukomponenten beim Betreten und beim Verlassen der Sanitärkabine in Kontakt kommt und es daher zur Reduzierung bzw. Vermeidung von Mikrobenansammlungen vorteilhaft ist, diese Baukomponenten mit antimikrobiellen Eigenschaften vorzusehen.

Es liegt im Rahmen der Erfindung, dass die Sanitärkabine zumindest eine Hygienefunktionseinrichtung, insbesondere zumindest einen Desinfektionsmittelspender und/oder zumindest einen Seifenspender und/oder zumindest einen Handtuchpapierspender aufweist und dass vorzugsweise die zumindest eine mit antimikrobiellen Eigenschaften ausgestattete Baukomponente der Sanitärkabine die zumindest eine Hygienefunktionseinrichtung, insbesondere der Desinfektionsmittelspender und/oder der Seifenspender und/oder der Handtuchpapierspender ist. Es hat sich bewährt, dass alle Hygienefunktionseinrichtungen der Sanitärkabine, insbesondere der Desinfektionsmittelspender und/oder der Seifenspender und/oder der Handtuchpapierspender mit antimikrobiellen Eigenschaften ausgestattet sind. Dieser Ausführungsform liegt die Erkenntnis zugrunde, dass der Benutzer der Sanitärkabine bei der Betätigung der Hygienefunktionseinrichtungen mit Teilen der jeweiligen Hygienefunktionseinrichtung in Berührung kommt, sodass eine antimikrobielle Ausgestaltung dieser Baukomponenten sehr vorteilhaft ist und insbesondere zur Reduzierung der Ansammlung von Mikroben auf den Baukomponenten bzw. den Baukomponentenoberflächen der Sanitärkabine beiträgt.

Gemäß einer weiteren bevorzugten Ausführungsform der erfindungsgemäßen Sanitärkabine ist die mit antimikrobiellen Eigenschaften ausgestattete Baukomponente der Sanitärkabine zumindest ein Seitenwandteil und/oder der Tank. Vorzugsweise sind alle Seitenwandteile der Sanitärkabine mit antimikrobiellen Eigenschaften ausgestattet. Bei der bevorzugten Ausführungsform der Sanitärkabine mit drei Seitenwandteilen und einer Kabinentür sind vorzugsweise die drei Seitenwandteile und/oder die Kabinentür mit antimikrobiellen Eigenschaften ausgestattet.

Gemäß einer besonders bevorzugten Ausführungsform der erfindungsgemäßen Sanitärkabine ist eine Mehrzahl der Baukomponenten der Sanitärkabine mit antimikrobiellen Eigenschaften ausgestattet. Zweckmäßigerweise sind zumindest zwei, insbesondere zumindest drei, vorzugsweise zumindest vier, bevorzugt zumindest fünf, besonders bevorzugt zumindest sechs Baukomponenten der Sanitärkabine mit antimikrobiellen Eigenschaften ausgestattet. Empfohlenermaßen sind die Sanitäreinrichtungen der Kabine, vorzugsweise das WC-Becken - bzw. das Baukomponentenaggregat aus WC-Becken, WC-Sitz und WC-Deckel - und/oder das Handwaschbecken und/oder das Urinal und weiter bevorzugt der Tank für Abwasser und/oder Fäkalien und weiter bevorzugt die Stützpfosten bzw. Eckpfosten der Kabine und weiter bevorzugt die Seitenwandteile und/oder die Kabinentür und/oder der Türgriff und/oder das Verriegelungselement und weiter bevorzugt die Hygienefunktionseinrichtungen der Sanitärkabine, vorzugsweise der Desinfektionsmittelspender und/oder der Seifenspender und/oder der Handtuchpapierspender, mit antimikrobiellen Eigenschaften ausgestattet. Es ist weiter bevorzugt, dass sämtliche Baukomponenten der erfindungsgemäßen Sanitärkabine mit Ausnahme des Deckenteils und/oder des Bodenteils mit antimikrobiellen Eigenschaften ausgestattet sind.

Es hat sich bewährt, dass zumindest eine mit antimikrobiellen Eigenschaften ausgestattete Baukomponente der Sanitärkabine, vorzugsweise zumindest ein Teil der mit antimikrobiellen Eigenschaften ausgestatteten Baukomponenten, bevorzugt die mit antimikrobiellen Eigenschaften ausgestatteten Baukomponenten der Sanitärkabine im Rotationsverfahren bzw. durch Rotationsformen gefertigt ist/sind. Dabei kann es sich beispielsweise um die Stützpfosten bzw. Eckpfosten und/oder um die Seitenwandteile und/oder um die Kabinentür und/oder um das WC-Becken und/oder um den WC-Sitz und/oder um den WC-Deckel und/oder um das Urinal handeln. Grundsätzlich können einzelne Baukomponenten der Sanitärkabine auch durch andere Herstellungsverfahren, beispielsweise durch Spritzgießen, Tiefziehen und dergleichen hergestellt sein. Es ist auch möglich, dass zumindest eine Baukomponente der Sanitärkabine, die mit antimikrobiellen Eigenschaften ausgestattet ist durch Spritzgießen oder Tiefziehen hergestellt ist. Bei diesen durch Spritzgießen oder Tiefziehen hergestellten Baukomponenten der Sanitärkabine, die mit antimikrobiellen Eigenschaften ausgestattet sind, kann es sich beispielsweise um den Türgriff und/oder um das Verriegelungselement handeln.

Zur Lösung des technischen Problems lehrt die Erfindung weiterhin ein Verfahren nach Anspruch 11 zur Herstellung einer Sanitärkabine.

Es hat sich bewährt, dass im Rahmen des erfindungsgemäßen Verfahrens eine feinteilige, insbesondere eine pulverförmige, Mischung aus zumindest einem feinteiligen bzw. pulverförmigen thermoplastischen Kunststoff und zumindest einem feinteiligen bzw. pulverförmigen antimikrobiellen Additiv hergestellt wird und anschließend beim Rotationsverfahren bzw. beim Rotationsformen eingesetzt wird. Erfindungsgemäß ist der thermoplastische Kunststoff Polyethylen.

Erfindungsgemäß beträgt der Anteil des zumindest einen antimikrobiellen Additivs in der Mischung bzw. in dem Werkstoff aus zumindest einem thermoplastischen Kunststoff und dem zumindest einen antimikrobiellen Additiv 0,05 bis 2,5 Gew.-%, vorzugsweise 0,07 bis 2,0 Gew.-%, bevorzugt 0,1 bis 1,5 Gew.-%, besonders bevorzugt 0,12 bis 1,0 Gew.-%, ganz besonders bevorzugt 0,15 bis 0,6 Gew.-%, beispielsweise 0,2 bis 0,5 Gew.-%.

Der Erfindung liegt die Erkenntnis zugrunde, dass es mit der erfindungsgemäßen Sanitärkabine möglich ist, zumindest eine Baukomponente oder eine Mehrzahl von Baukomponenten der Sanitärkabine mit antimikrobiellen Eigenschaften auszustatten, sodass die Ansammlung von Mikroben, beispielsweise von Bakterien, auf den Baukomponenten bzw. auf den Oberflächen dieser Baukomponenten effektiv und funktionssicher reduziert werden kann. Dadurch lässt sich auch im Zeitraum zwischen den Reinigungsvorgängen einer Sanitärkabine bzw. einer mobilen Sanitärkabine eine überraschend wirksame Reduzierung einer Ansammlung von Mikroben erreichen. Auf diese Weise werden insbesondere auch im Zeitraum zwischen den Reinigungsvorgängen der Sanitärkabine die hygienischen Anforderungen überraschend einfach und funktionssicher erfüllt. Es ist weiterhin zu betonen, dass sich die erfindungsgemäße Ausstattung der Baukomponenten der Sanitärkabine mit antimikrobiellen Eigenschaften durch eine sehr vorteilhaft lange Lebensdauer - beispielsweise im Vergleich zu Beschichtungen von Baukomponenten mit antimikrobiellen Substanzen - auszeichnet. Schließlich ist hervorzuheben, dass die Vermeidung bzw. Reduzierung einer Ansammlung von Mikroben auf den Oberflächen der Baukomponenten der Sanitärkabine erfindungsgemäß mit wenig aufwendigen Mitteln erreicht wird, sodass die erfindungsgemäße Sanitärkabine bzw. das Verfahren zur Herstellung der Sanitärkabine insgesamt wenig aufwendig und insbesondere wenig kostenaufwendig ist. Durch die erfindungsgemäße Ausstattung von zumindest einer Baukomponente der Sanitärkabine mit antimikrobiellen Eigenschaften, vorzugsweise einer Mehrzahl von Baukomponenten der Sanitärkabine mit antimikrobiellen Eigenschaften, können somit Ansammlungen von Mikroben, beispielsweise von Bakterien, auf den Oberflächen dieser Baukomponenten weitgehend vermieden bzw. zumindest erheblich reduziert werden.

Nachfolgend wird die Erfindung anhand einer lediglich ein Ausführungsbeispiel darstellenden Zeichnung näher erläutert. Es zeigen in schematischer Darstellung:
- Fig. 1: eine perspektivische Ansicht einer erfindungsgemäßen Sanitärkabine bzw. Toilettenkabine,
- Fig. 2: eine Explosionsdarstellung des Gegenstandes nach Fig. 1.

Die Figuren zeigen eine erfindungsgemäße Sanitärkabine, die bevorzugt und im Ausführungsbeispiel als Toilettenkabine 1 ausgebildet ist. Die Sanitärkabine bzw. Toilettenkabine 1 weist empfohlenermaßen und im Ausführungsbeispiel ein Bodenteil 2, ein Deckenteil 3 und drei Seitenwandteile 4, eine Kabinentür 9, sowie vier als Eckpfosten 6 ausgebildete Stützpfosten auf. An der Kabinentür 9 ist vorzugsweise und im Ausführungsbeispiel ein Türgriff 10 angeordnet. Mittels dieses Türgriffes 10 kann der Benutzer die Kabinentür 9 bzw. die Toilettenkabine 1 öffnen. Im Ausführungsbeispiel wird das Bodenteil 2 mit dem Deckenteil 1 über die vier Eckpfosten 6 verbunden. Weiterhin bevorzugt und im Ausführungsbeispiel werden das Bodenteil 2 und das Deckenteil 3 über die drei Seitenwandteile 4 sowie über die Kabinentür 9 miteinander verbunden.

Zweckmäßigerweise und im Ausführungsbeispiel sind die Eckpfosten 6 an ihren beiden Enden mit einem Federelement 11 für eine Nut-Feder-Verbindung mit dem Bodenteil 2 bzw. mit dem Deckenteil 3 versehen. Im Ausführungsbeispiel gemäß den Figuren (insb. Fig. 2) weisen sowohl das Bodenteil 2 als auch das Deckenteil 3 ein komplementäres Nutelement 12 für den Eingriff des zugeordneten Federelementes 11 des Eckpfostens 6 auf. Die an der Vorderseite der erfindungsgemäßen Sanitärkabine bzw. Toilettenkabine 1 angeordnete Kabinentür 9 ist an einem Eckpfosten 6 über nicht näher dargestellte Scharniere schwenkbeweglich angeschlossen. An dem zweiten der beiden Eckpfosten 6, zwischen denen die Kabinentür 9 angeordnet ist, ist zweckmäßigerweise eine nicht näher dargestellte Anschlagleiste für die Kabinentür 9 vorhanden, an der sich die Kabinentür 9 über ein ebenfalls nicht näher dargestelltes Verriegelungselement verschließen lässt. Der an der Kabinentür 9 angeordnete Türgriff 10 ist im Übrigen an der kabinenaußenseitigen Seite der Kabinentür 9 angeordnet. Das nicht näher dargestellte Verriegelungselement ist an der kabineninnenseitigen Seite der Kabinentür 9 vorgesehen.

In der Sanitärkabine bzw. im Innenraum 13 der Sanitärkabine sind bevorzugt und im Ausführungsbeispiel als Sanitäreinrichtungen sowohl ein WC-Becken 7 als auch ein Urinal 8 angeordnet. Zweckmäßigerweise und im Ausführungsbeispiel ist auf bzw. an dem WC-Becken 7 ein WC-Sitz 14 und ein WC-Deckel 15 vorgesehen. Die erfindungsgemäße Sanitärkabine bzw. Toilettenkabine 1 weist im Übrigen fernerhin einen Tank 5 für Abwasser und/oder Fäkalien auf. Bevorzugt und im Ausführungsbeispiel ist eine Mehrzahl von Baukomponenten der Sanitärkabine bzw. Toilettenkabine 1 mit antimikrobiellen Eigenschaften ausgestattet. Hierzu sind besonders bevorzugt und im Ausführungsbeispiel die gesamten Baukomponenten bzw. im Wesentlichen die gesamten Baukomponenten, die mit antimikrobiellen Eigenschaften ausgestattet sind, aus einem zumindest ein antimikrobielles Additiv enthaltenden Werkstoff gefertigt. Bei dem zumindest einen antimikrobiellen Additiv mag es sich bewährtermaßen und im Ausführungsbeispiel um ein Silberphosphatglas handeln.

Vorzugsweise und im Ausführungsbeispiel gemäß den Figuren sind die drei Seitenwandteile 4, der Tank 5, die vier Eckpfosten 6, das WC-Becken 7, der WC-Sitz 14, der WC-Deckel 15, das Urinal 8 und die Kabinentür 9 mit antimikrobiellen Eigenschaften ausgestattet und dazu ist jeweils die gesamte Baukomponente bzw. im Wesentlichen die gesamte Baukomponente aus einem ein Silberphosphatglas enthaltenden Werkstoff gefertigt. Darüber hinaus sind auch der an der Kabinentür 9 angeordnete Türgriff 10 und das nicht näher dargestellte und an der Kabinentür 9 angeordnete Verriegelungselement mit antimikrobiellen Eigenschaften ausgestattet und hierzu sind diese gesamten Baukomponenten aus einem zumindest ein Silberphosphatglas enthaltenden Werkstoff gefertigt. Im Ausführungsbeispiel gemäß den Figuren mag der Werkstoff, aus dem die mit antimikrobiellen Eigenschaften ausgestatteten Baukomponenten gefertigt sind Polyethylen sein, das 0,2 bis 0,5 Gew.-% eines Silberphosphatglases enthält. Bewährtermaßen und im Ausführungsbeispiel bestehen die mit antimikrobiellen Eigenschaften ausgestatteten Baukomponenten der Sanitärkabine bzw. Toilettenkabine 1 aus dem zumindest ein Silberphosphatglas enthaltenden Polyethylen bzw. bestehen im Wesentlichen aus diesem Werkstoff. Es liegt im Übrigen im Rahmen der Erfindung, dass die Baukomponenten der Sanitärkabine, die nicht mit antimikrobiellen Eigenschaften ausgestattet sind aus Polyethylen bzw. im Wesentlichen aus Polyethylen bestehen.

Es hat sich bewährt, dass zumindest eine der mit antimikrobiellen Eigenschaften ausgestatteten Baukomponenten der Sanitärkabine im Rotationsverfahren bzw. durch Rotationsformen gefertigt ist.

## Patentansprüche

1. Sanitärkabine, insbesondere Toilettenkabine (1), mit zumindest einem Bodenteil (2), zumindest einem Deckenteil (3) und einer Mehrzahl von Seitenwandteilen (4), wobei fernerhin zumindest eine Sanitäreinrichtung und zumindest ein Tank (5) für Abwasser und/oder Fäkalien vorgesehen ist,
wobei zumindest eine Baukomponente der Sanitärkabine mit antimikrobiellen Eigenschaften ausgestattet ist, wobei hierzu die gesamte Baukomponente bzw. im Wesentlichen die gesamte Baukomponente aus einem zumindest ein antimikrobielles Additiv enthaltenden Werkstoff gefertigt ist, wobei die zumindest eine mit antimikrobiellen Eigenschaften ausgestattete Baukomponente der Sanitärkabine zumindest eine Sanitäreinrichtung in Form eines WC-Beckens (7) und/oder eines Urinals (8) und/oder eines Handwaschbeckens ist,
**dadurch gekennzeichnet, dass**
das antimikrobielle Additiv ein antimikrobiell wirkende Metallionen enthaltendes bzw. freisetzendes Additiv ist, wobei der Werkstoff der gesamten zumindest einen antimikrobiell ausgestatteten Baukomponente 0,05 bis 2,5 Gew.-% des zumindest einen antimikrobiellen Additivs enthält und wobei der das zumindest eine antimikrobielle Additiv enthaltende Werkstoff der zumindest einen mit antimikrobiellen Eigenschaften ausgestatteten Baukomponente Polyethylen ist.

2. Sanitärkabine nach Anspruch 1, wobei das antimikrobielle Additiv ein Silberionen und/oder Zinkionen und/oder Kupferionen enthaltendes bzw. freisetzendes Additiv ist, bevorzugt ein Silberphosphat ist und besonders bevorzugt ein Silberphosphatglas ist.

3. Sanitärkabine nach einem der Ansprüche 1 oder 2, wobei eine Mehrzahl von Stützpfosten bzw. Eckpfosten (6) vorgesehen ist, wobei die Seitenwandteile (4) der Sanitärkabine die Stützpfosten bzw. Eckpfosten (6) miteinander verbinden und wobei vorzugsweise zumindest ein Stützpfosten bzw. Eckpfosten (6) ebenfalls eine der zumindest einen mit antimikrobiellen Eigenschaften ausgestatteten Baukomponente der Sanitärkabine ist.

4. Sanitärkabine nach einem der Ansprüche 1 bis 3, wobei zumindest ein Teil der Baukomponenten der Sanitärkabine, insbesondere zumindest das Bodenteil (2) und/oder das Deckenteil (3) und/oder die Seitenwandteile (4) und/oder die Stützpfosten bzw. Eckpfosten (6) aus Kunststoff, vorzugsweise aus thermoplastischem Kunststoff bestehen bzw. im Wesentlichen bestehen und wobei bevorzugt die zumindest eine Sanitäreinrichtung und/oder der zumindest eine Tank (5) aus Kunststoff, vorzugsweise aus thermoplastischem Kunststoff besteht/bestehen bzw. im Wesentlichen besteht/bestehen.

5. Sanitärkabine nach einem der Ansprüche 1 bis 4, wobei der Werkstoff der gesamten zumindest einen antimikrobiell ausgestatteten Baukomponente 0,07 bis 2,0 Gew.-% des zumindest einen antimikrobiellen Additivs enthält.

6. Sanitärkabine nach einem der Ansprüche 1 bis 5, wobei ein Seitenwandteil (4) der Sanitärkabine von einer Kabinentür (9) gebildet wird, wobei an der Kabinentür (9) vorzugsweise zumindest ein Türgriff (10) und/oder zumindest ein Verriegelungselement angeordnet ist und wobei bevorzugt die Kabinentür (9) und/oder der Türgriff (10) und/oder das Verriegelungselement ebenfalls eine der zumindest einen mit antimikrobiellen Eigenschaften ausgestatteten Baukomponente der Sanitärkabine ist.

7. Sanitärkabine nach einem der Ansprüche 1 bis 6, wobei die Sanitärkabine zumindest eine Hygienefunktionseinrichtung, insbesondere zumindest einen Desinfektionsmittelspender und/oder zumindest einen Seifenspender und/oder zumindest einen Handtuchpapierspender aufweist und wobei vorzugsweise die zumindest eine Hygienefunktionseinrichtung, insbesondere der Desinfektionsmittelspender und/oder der Seifenspender und/oder der Handtuchpapierspender ebenfalls eine der zumindest einen mit antimikrobiellen Eigenschaften ausgestatteten Baukomponente der Sanitärkabine ist.

8. Sanitärkabine nach einem der Ansprüche 1 bis 7, wobei zumindest ein Seitenwandteil (4) und/oder der Tank (5) ebenfalls eine der zumindest einen mit antimikrobiellen Eigenschaften ausgestatteten Baukomponente der Sanitärkabine ist.

9. Sanitärkabine nach einem der Ansprüche 1 bis 8, wobei zumindest eine mit antimikrobiellen Eigenschaften ausgestattete Baukomponente der Sanitärkabine im Rotationsverfahren bzw. durch Rotationsformen gefertigt ist.

10. Verfahren zur Herstellung einer Sanitärkabine nach einem der Ansprüche 1 bis 9, wobei die Sanitärkabine aus einer Mehrzahl von Baukomponenten aufgebaut ist - vorzugsweise aus zumindest einem Bodenteil (2), zumindest einem Deckenteil (3), aus einer Mehrzahl von Seitenwandteilen (4), bevorzugt aus einer Mehrzahl von Stützpfosten bzw. Eckpfosten (6), sowie aus zumindest einer Sanitäreinrichtung und zumindest einem Tank (5) für Abwasser und/oder Fäkalien aufgebaut ist - wobei zumindest eine dieser Baukomponenten im Rotationsverfahren bzw. durch Rotationsformen hergestellt wird und wobei hierzu ein Werkstoff bzw. eine Mischung aus zumindest einem thermoplastischen Kunststoff und zumindest einem antimikrobiellen Additiv eingesetzt wird.

11. Verfahren nach Anspruch 10, wobei eine feinteilige, insbesondere eine pulverförmige, Mischung aus zumindest einem feinteiligen bzw. pulverförmigen thermoplastischen Kunststoff und zumindest einem feinteiligen bzw. pulverförmigen antimikrobiellen Additiv hergestellt wird und anschließend beim Rotationsverfahren bzw. beim Rotationsformen eingesetzt wird.

## Claims

1. Sanitary cubicle, in particular toilet cubicle (1), comprising at least one floor part (2), at least one roof part (3) and a plurality of side wall parts (4), wherein furthermore at least one sanitary device and at least one tank (5) for waste water and/or faeces are provided,
wherein at least one structural component of the sanitary cubicle is provided with antimicrobial properties and wherein for this purpose the entire structural component or substantially the entire structural component is made of a material containing at least one antimicrobial additive, wherein the at least one structural component of the sanitary cubicle provided with antimicrobial properties is at least one sanitary device in the form of a toilet bowl (7) and/or a urinal (8) and/or a hand wash basin,
**characterized in, that** the antimicrobial additive is an additive containing or releasing antimicrobially acting metal ions, wherein the material of the entire at least one antimicrobially equipped structural component contains 0.05 to 2.5% by weight of the at least one antimicrobial additive
and wherein the material containing the at least one antimicrobial additive of the at least one structural component provided with antimicrobial properties is polyethylene.

2. Sanitary cubicle according to Claim 1, wherein the antimicrobial additive is an additive containing or releasing silver ions and/or zinc ions and/or copper ions, preferably is a silver phosphate and particularly preferably is a silver phosphate glass.

3. Sanitary cubicle according to one of Claims 1 or 2, wherein a plurality of support posts or corner posts (6) are provided, wherein the side wall parts (4) of the sanitary cubicle connect the support posts or corner posts (6) to one another, and wherein preferably at least one support post or corner post (6) is also one of the at least one structural component of the sanitary cubicle provided with antimicrobial properties.

4. Sanitary cubicle according to one of Claims 1 to 3, wherein at least some of the structural components of the sanitary cubicle, in particular at least the floor part (2) and/or the roof part (3) and/or the side wall parts (4) and/or the support posts or corner posts (6) consist or substantially consist of plastic, preferably of thermoplastic material and wherein preferably the at least one sanitary device and/or the at least one tank (5) consists/consist or substantially consists/consist of plastic, preferably of thermoplastic material.

5. Sanitary cubicle according to one of Claims 1 to 4, wherein the material of the entire at least one antimicrobially equipped structural component contains 0.07 to 2.0% by weight of the at least one antimicrobial additive.

6. Sanitary cubicle according to one of Claims 1 to 5, wherein a side wall part (4) of the sanitary cubicle is formed by a cubicle door (9), wherein preferably at least one door handle (10) and/or at least one locking element is arranged on the cubicle door (9) and wherein preferably the cubicle door (9) and/or the door handle (10) and/or the locking element is also one of the at least one structural component of the sanitary cubicle provided with antimicrobial properties.

7. Sanitary cubicle according to one of Claims 1 to 6, wherein the sanitary cubicle has at least one hygiene functional device, in particular at least one disinfectant dispenser and/or at least one soap dispenser and/or at least one paper towel dispenser, and wherein preferably the at least one hygiene functional device, in particular the disinfectant dispenser and/or the soap dispenser and/or the paper towel dispenser is also one of the at least one structural component of the sanitary cubicle provided with antimicrobial properties.

8. Sanitary cubicle according to one of Claims 1 to 7, wherein at least one side wall part (4) and/or the tank (5) is also one of the at least one structural component of the sanitary cubicle provided with antimicrobial properties.

9. Sanitary cubicle according to one of Claims 1 to 8, wherein at least one structural component of the sanitary cubicle provided with antimicrobial properties is manufactured using a rotational process or by rotational moulding.

10. Method for producing a sanitary cubicle according to one of Claims 1 to 9, wherein the sanitary cubicle is constructed from a plurality of structural components - preferably from at least one floor part (2), at least one roof part (3), from a plurality of side wall parts (4), preferably from a plurality of support posts or corner posts (6), as well as at least one sanitary device and at least one tank (5) for waste water and/or faeces - wherein at least one of these structural components is produced by a rotational process or rotational moulding, and wherein a material or a mixture of at least one thermoplastic material and at least one antimicrobial additive is used for this purpose.

11. Method according to Claim 10, wherein a fine-particle, in particular a powdery, mixture of at least one fine-particle or powdery thermoplastic material and at least one fine-particle or powdery antimicrobial additive is produced and is subsequently used in the rotational process or in rotational moulding.

## Revendications

1. Cabine sanitaire, notamment cabine d'aisances (1), pourvue d'au moins une partie (2) formant sol, d'au moins une partie (3) formant plafond (3) et d'une pluralité de parties (4) formant les parois latérales, par ailleurs, au moins un système sanitaire et au moins une cuve (5) étant prévue pour les eaux usées et/ou les matières fécales,
au moins un composant de la cabine sanitaire étant doté de propriétés antimicrobiennes, à cet effet, l'ensemble du composant ou sensiblement l'ensemble du composant étant fabriqué en une matière contenant au moins un additif antimicrobien, l'au moins un composant de la cabine sanitaire doté de propriétés antimicrobiennes étant au moins un système sanitaire sous la forme d'une cuvette de WC (7) et/ou d'un urinoir (8) et/ou d'un lave-mains,
**caractérisée en ce que**
l'additif antimicrobien est un additif contenant ou libérant des ions métalliques à action antimicrobienne, la matière de l'ensemble de l'au moins un composant doté de propriétés antimicrobiennes contenant de 0,05 à 2,5 % en poids de l'au moins un additif antimicrobien
et la matière contenant l'au moins un additif antimicrobien de l'au moins un composant doté de propriétés antimicrobiennes étant du polyéthylène.

2. Cabine sanitaire selon la revendication 1, l'additif antimicrobien étant un additif contenant ou libérant des ions d'argent et/ou un des ions de zinc et/ou des ions de cuivre, de manière préférentielle, un phosphate d'argent et de manière particulièrement préférentielle, un verre de phosphate d'argent.

3. Cabine sanitaire selon l'une quelconque des revendications 1 ou 2, une pluralité de piliers d'appui ou de piliers d'angle (6) étant prévue, les parties (4) formant parois latérales de la cabine sanitaire assemblant les uns avec les autres les piliers d'appui ou les piliers d'angle (6) et de préférence, au moins un pilier d'appui ou pilier d'angle (6) étant également l'un des au moins un composant de la cabine, doté des propriétés antimicrobiennes.

4. Cabine sanitaire selon l'une quelconque des revendications 1 à 3, au moins une partie des composants de la cabine sanitaire, notamment au moins la partie formant sol (2) et/ou la partie formant plafond (3) et/ou les parties (4) formant parois latérales et/ou les piliers d'appui ou les piliers d'angle (6) consistant ou consistant sensiblement dans de la matière plastique, de préférence dans de la matière thermoplastique et de manière préférentielle, l'au moins un système sanitaire et/ou l'au moins une cuve (5) consistant ou consistant sensiblement dans de la matière plastique, de préférence dans de la matière thermoplastique.

5. Cabine sanitaire selon l'une quelconque des revendications 1 à 4, la matière de l'ensemble de l'au moins un composant doté de propriétés anti microbiennes contenant de 0,07 à 2,0 % en poids de l'au moins un additif antimicrobien.

6. Cabine sanitaire selon l'une quelconque des revendications 1 à 5, une partie (4) de paroi latérale de la cabine sanitaire étant constituée par une porte de cabine (9), sur la porte de cabine (9) étant conçue de préférence au moins une poignée de porte (10) et/ou au moins un élément de verrouillage et de manière préférentielle, la porte de cabine (9) et/ou la poignée de porte (10) et/ou l'élément de verrouillage étant également l'un des au moins un composant de la cabine sanitaire doté de propriétés antimicrobiennes.

7. Cabine sanitaire selon l'une quelconque des revendications 1 à 6, la cabine comportant au moins un système fonctionnel d'hygiène, notamment au moins un distributeur d'agent désinfectant et/ou au moins un distributeur de savon et/ou au moins un distributeur de papier essuie-mains et de préférence l'au moins un système fonctionnel d'hygiène, notamment le distributeur d'agent désinfectant et/ou le distributeur de savon et/ou le distributeur de papier essuie-mains étant également l'un des au moins un composant de la cabine sanitaire doté des propriétés antimicrobiennes.

8. Cabine sanitaire selon l'une quelconque des revendications 1 à 7, au moins une partie (4) de paroi latérale et/ou de la cuve (5) étant également l'un des composants dotés de propriétés antimicrobiennes.

9. Cabine sanitaire selon l'une quelconque des revendications 1 à 8, au moins un composant de la cabine sanitaire doté de propriétés antimicrobiennes étant fabriqué par procédé rotatif ou par rotomoulage.

10. Procédé, destiné à fabriquer une cabine sanitaire selon l'une quelconque des revendications 1 à 9, la cabine sanitaire étant assemblée à partir d'une pluralité de composants - de préférence d'au moins une partie formant sol (2), d'au moins une partie formant plafond (3), d'une pluralité de parties formant les parois latérales (4), de manière préférentielle, d'une pluralité de piliers d'appui ou de piliers d'angle (6), ainsi que d'au moins un système sanitaire et d'au moins une cuve (5), destinée aux eaux usées et/ou aux matières fécales -, au moins l'un desdits composants étant fabriqué par procédé rotatif ou par rotomoulage ou un mélange d'au moins une matière thermoplastique et d'au moins un additif antimicrobien étant mis en œuvre.

11. Procédé selon la revendication 10, un mélange de particules fines, notamment un mélange pulvérulent constitué d'au moins une matière plastique en particules fines et d'au moins un additif antimicrobien ou pulvérulent étant fabriqué et par la suite, étant mis en œuvre lors du procédé rotatif ou lors du rotomoulage.
